# FASCICULE DE BREVET EUROPEEN

(11) **EP 1 953 326 B1**
(45) Date de publication et mention de la délivrance du brevet: **01.05.2013**
(21) Numéro de dépôt: 08352002.3
(22) Date de dépôt: 30.01.2008
(51) Int. Cl.: E06B 3/263

(54) **Châssis de porte ou fenêtre à ouvrant coulissant comportant un montant vertical d'ouvrant caché**
Flügelrahmen einer Schiebetür oder eines Schiebefensters, der einen verdeckten Pfosten umfasst
Frame of a door or window with sliding opening including a hidden leaf vertical upright

(30) Priorité: 02.02.2007 FR 0700739
(43) Date de publication de la demande: 06.08.2008
(73) Titulaire: Norsk Hydro ASA, 0240 Oslo (NO)
(72) Inventeur: Portes, Mathieu, 31100 Toulouse (FR); Rebollar, Manuel, 31400 Toulouse (FR); Leroy, Jérôme, 31190 Labruyère Dorsa (FR); Clauzet, Robert, 31120 Roquettes (FR)
(74) Mandataire: Hartmann, Jean-Luc

(56) Documents cités:
- EP-A- 0 565 492
- WO-A-93/12316
- FR-A- 1 420 069

## Description

La présente invention concerne les châssis de porte ou fenêtre comportant un cadre et au moins un ouvrant coulissant, qui trouvent des applications à la réalisation de fermetures dans de nombreux domaines comme les bâtiments d'habitation privés, commerciaux et industriels.

Plus particulièrement, l'invention se rapporte à un châssis de porte ou fenêtre comportant un cadre et un ouvrant monté en coulissement dans ledit cadre, ledit cadre comprenant au moins un montant de cadre défini suivant une direction perpendiculaire à la direction du coulissement de l'ouvrant et ledit ouvrant comportant, sur un de ses côtés en regard du montant de cadre, un montant d'ouvrant défini suivant une direction perpendiculaire à la direction du coulissement dudit ouvrant, ledit montant d'ouvrant ayant une section transversale définie dans un plan perpendiculaire à sa direction, de forme générale sensiblement rectangulaire.

Quant l'ouvrant vient en position dite "de fermeture", le montant d'ouvrant pénètre dans une cavité réalisée dans le montant de cadre et forme un montant d'ouvrant caché en tout ou partie. L'étanchéité, notamment au vent et à la pluie, se fait grâce à des joints d'étanchéité.

Cette solution est par exemple décrite dans les US-A-2005166494 et le FR-A-2801337.

On connaît en outre le document WO 93/12316 qui se rapporte à un châssis coulissant dont le montant vertical d'ouvrant comporte une cavité longitudinale dans laquelle une nervure réalisée en saillie sur le fond d'une cavité du cadre dormant est apte à pénétrer lorsque le cadre ouvrant est en position de fermeture sur le cadre dormant, en vue d'améliorer l'étanchéité.

Ces solutions donnent déjà de bons résultats, mais la tendance est de réaliser des châssis de fermeture qui soient de plus en plus isolants tant sur le plan thermique que sur le plan phonique.

Aussi, la présente invention a-t-elle pour but de réaliser un châssis de fermeture de porte et/ou fenêtre dans lequel ces deux objectifs sont atteints de façon encore plus satisfaisante qu'avec les solutions de l'art antérieur telles que par exemple exposées dans les deux documents référencés ci-dessus.

Plus précisément, la présente invention a pour objet un châssis de porte ou fenêtre comportant un cadre et un ouvrant monté en coulissement dans ledit cadre, ledit cadre comprenant au moins un montant de cadre défini suivant une direction perpendiculaire à la direction du coulissement de l'ouvrant et ledit ouvrant comportant, sur un de ses côtés en regard du montant de cadre, un montant d'ouvrant défini suivant une direction perpendiculaire à la direction du coulissement dudit ouvrant, ledit montant d'ouvrant ayant une section transversale définie dans un plan perpendiculaire à sa direction, de forme générale sensiblement rectangulaire,
caractérisé par le fait que:
- ledit montant de cadre comporte :
   * une première cavité longitudinale débouchant par une première ouverture sur la face du montant de cadre en regard du montant d'ouvrant, la largeur de ladite première ouverture étant au moins égale à la largeur de la section transversale dudit montant d'ouvrant, et
   * une nervure réalisée en saillie sur le fond de ladite première cavité, ladite nervure ayant une largeur inférieure à celle de ladite première cavité,
- ledit montant de cadre étant formé de trois profilés longitudinaux, un premier profilé dit extérieur, un deuxième profilé dit intérieur et un troisième profilé de liaison pour solidariser les deux dits premier et deuxième profilés, ledit troisième profilé étant en un matériau thermiquement isolant, et que
- ledit montant d'ouvrant comporte une seconde cavité longitudinale débouchant par une seconde ouverture sur sa face en regard du montant de cadre, la largeur de ladite seconde ouverture étant au moins égale à la largeur de ladite nervure en saillie,
- lesdites première et seconde cavités et nervure étant agencées les unes par rapport aux autres de façon que, lorsque l'ouvrant se déplace selon ladite direction de coulissement dans le sens du rapprochement du montant d'ouvrant vers le montant de cadre, le montant d'ouvrant pénètre dans la première cavité et la nervure pénètre dans la seconde cavité, et que
- le premier profilé comporte un volume tampon de fluide s'ouvrant sur la première cavité.

Selon une caractéristique avantageuse, ladite nervure a une hauteur inférieure à la profondeur de ladite première cavité, et que la seconde cavité a une profondeur inférieure à celle de la première cavité.

Selon une caractéristique avantageuse, ledit troisième profilé est un profilé à deux barrettes parallèles en matériau thermiquement isolant, ces deux barrettes étant montées en coopération de fixation respectivement avec les deux dits premier et deuxième profilés.

Selon une caractéristique avantageuse, ladite nervure est formée de deux parois longitudinales sensiblement perpendiculaires au fond de ladite première cavité et respectivement solidaires du troisième profilé et du deuxième profilé.

Selon une caractéristique avantageuse, ledit montant d'ouvrant est constitué d'un quatrième profilé dans lequel est réalisée ladite seconde cavité, d'un cinquième profilé en un matériau thermiquement isolant pour constituer un écran thermique latéral, et de moyens pour solidariser entre eux les quatrième et cinquième profilés, ledit cinquième profilé étant situé vers ledit volume tampon de fluide.

Selon une caractéristique avantageuse, la seconde cavité a une section transversale d'une forme sensiblement en "T", la partie de cette seconde cavité correspondant la barre horizontale du "T" constituant le fond de ladite seconde cavité, la partie correspondant à la barre verticale du "T" débouchant sur ladite seconde ouverture.

Selon une caractéristique avantageuse, le châssis selon l'invention comporte au moins deux premiers joints d'étanchéité agencés de façon qu'ils soient interposés entre les deux parois latérales opposées extérieures de la nervure et les deux parois latérales opposées intérieures de ladite seconde cavité lorsque la nervure a pénétré dans la seconde cavité.

Selon une caractéristique avantageuse, le châssis selon l'invention comporte au moins deux seconds joints d'étanchéité respectivement interposés entre les deux parois latérales opposées intérieures de la première cavité et les deux parois latérales opposées extérieures du montant d'ouvrant.

Selon une caractéristique avantageuse, au moins l'une des deux parois longitudinales est en un matériau isolant.

Selon une caractéristique avantageuse, la paroi longitudinale solidaire du troisième profilé est en un matériau isolant.

Selon une caractéristique avantageuse, la paroi longitudinale en matériau isolant solidaire du troisième profilé est située vers ledit volume tampon de fluide.

Selon une caractéristique avantageuse, les moyens pour solidariser entre eux les quatrième et cinquième profilés sont constitués par au moins par l'un des moyens suivants : sertissage, clipage.

D'autres caractéristiques et avantages de l'invention apparaîtront au cours de la description suivante donnée en regard des dessins annexés à titre illustratif mais nullement limitatif, dans lesquels :
La figure 1 représente, vu en coupe transversale, le schéma de principe d'un mode de réalisation du châssis de porte ou fenêtre selon l'invention, cette vue représentant le châssis dans la configuration de "fermeture", et
La figure 2 représente, vu en coupe horizontale, un mode de réalisation préférentiel industriel du châssis de porte ou fenêtre selon l'invention en accord avec la représentation selon la figure 1.

La figure 3 représente, vu en coupe horizontale, un châssis complet à deux ouvrants coulissant selon le mode de réalisation de la figure 2.

Il est tout d'abord précisé que, sur les figures, les mêmes références désignent les mêmes éléments, quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à l'autre figure.

Il est aussi précisé que les figures représentent essentiellement un seul mode de réalisation de l'objet selon l'invention, mais qu'il peut exister d'autres modes de réalisation qui répondent à la définition de cette invention, telle que définie par les revendications.

Il est en outre précisé que, lorsque, selon la définition de l'invention, l'objet de l'invention comporte "au moins un" élément ayant une fonction donnée, le mode de réalisation décrit peut comporter plusieurs de ces éléments. Réciproquement, si le mode de réalisation de l'objet selon l'invention tel qu'illustré comporte plusieurs éléments de fonction identique et si, dans la description, il n'est pas spécifié que l'objet selon cette invention doit obligatoirement comporter un nombre particulier de ces éléments, l'objet de l'invention pourra être défini comme comportant "au moins un" de ces éléments.

Il est enfin précisé que lorsque, dans la présente description, une expression définit à elle seule, sans mention particulière spécifique la concernant, un ensemble de caractéristiques structurelles, ces caractéristiques peuvent être prises, pour la définition de l'objet de la protection demandée, quand cela est techniquement possible, soit séparément, soit en combinaison totale et/ou partielle.

En référence aux deux figures, la présente invention concerne un châssis de porte ou fenêtre comportant un cadre 1 généralement de forme rectangulaire ou analogue et au moins un ouvrant 2, parfois deux, monté en coulissement dans le cadre, ce cadre 1 comprenant au moins un montant de cadre 10 défini suivant une direction perpendiculaire à la direction du coulissement 11 de l'ouvrant 2, en général verticale lorsque le châssis est implanté dans un immeuble.

Quant à l'ouvrant 2, il comporte, sur un de ses côtés en regard du montant de cadre 10, un montant d'ouvrant 12 défini suivant une direction perpendiculaire à la direction du coulissement 11 de l'ouvrant 2, c'est-à-dire lui aussi en position généralement verticale dans le cas de l'implantation mentionnée ci-dessus.

Bien entendu, le cadre 1 comporte deux montants de cadre comme celui illustré et référencé 10 sur les figures 1 et 2. De même, chaque ouvrant 2 comporte au moins un montant d'ouvrant comme celui qui est illustré et référencé 12 sur ces deux figures.

La description faite ci-après par référence uniquement à un montant de cadre et un montant d'ouvrant sera, si nécessaire, facilement transposable aux deux montants de cadre et aux autres montants d'ouvrant concernés le cas échéant pour la fermeture de la porte ou fenêtre, comme cela est expliqué plus loin avec l'aide de la figure 3.

Le montant d'ouvrant 12 présente une section transversale définie dans un plan perpendiculaire à sa direction, de forme générale sensiblement rectangulaire ou analogue.

Selon une caractéristique de l'invention, le montant de cadre 10 comporte une première cavité longitudinale 22 débouchant par une première ouverture 23 sur sa face 21 en regard du montant d'ouvrant 12, la largeur de cette première ouverture 23 étant au moins égale à la largeur de la section transversale du montant d'ouvrant 12, et une nervure 24 réalisée en saillie sur le fond 25 de la première cavité 22, cette nervure ayant une largeur inférieure à celle de cette première cavité.

Quant au montant d'ouvrant 12**,** il comporte une seconde cavité longitudinale 31 débouchant par une seconde ouverture 33 sur sa face 30 en regard du montant de cadre 10, la largeur de cette seconde ouverture étant au moins égale à la largeur de la nervure en saillie 24.

Les première et seconde cavités 22, 31 et nervure 24 sont agencées les unes par rapport aux autres de façon que, lorsque l'ouvrant se déplace selon la direction de coulissement 11 dans le sens du rapprochement du montant d'ouvrant 12 vers le montant de cadre 10, le montant d'ouvrant 12 pénètre dans la première cavité 22 et la nervure 24 pénètre dans la seconde cavité 31, pour prendre une configuration finale de fermeture comme celle qui est illustrée sur les deux figures 1 et 2.

Selon une réalisation préférentielle tant sur le plan industriel que sur le plan esthétique, et comme visible sur la figure 2, la nervure 24 a une hauteur inférieure à la profondeur de la première cavité 22, et la seconde cavité 31 a une profondeur inférieure à celle de la première cavité.

De façon très avantageuse, le montant de cadre 10 est formé de trois profilés longitudinaux, un premier profilé extérieur 41, un deuxième profilé intérieur 42, et un troisième profilé de liaison 43 pour solidariser les premier et deuxième profilés 41, 42, ce troisième profilé 43 étant en un matériau thermiquement isolant, par exemple du polyamide ou analogue, notamment du polyamide chargé en fibre, par exemple en fibres de verre.

Selon une réalisation préférentielle, comme celle qui est illustrée sur la figure 2, ce troisième profilé 43 est constitué par des profilés en forme de barrette, et comporte avantageusement deux barrettes 51, 52. Les deux barrettes disposées sensiblement parallèlement entre elles sont en un matériau thermiquement isolant et montées en coopération de fixation respectivement avec les premier et deuxième profilés 41, 42 pour les rendre solidaires et former un profilé composite rigide.

De même, pour éviter les ponts thermiques, il est avantageux que la nervure 24, qui a été décrite ci-dessus comme pouvant être d'une seule pièce, soit constituée, comme illustré sur les figures 1 et 2, par deux parois longitudinales 26, 27 sensiblement perpendiculaires au fond 25 de la première cavité 22 et respectivement solidaires du troisième profilé 43 et du deuxième profilé 42.

Dans ce cas, il est avantageux qu'au moins l'une de ces deux parois longitudinales 26, 27 soit en un matériau thermiquement isolant, de préférence celle située vers un volume tampon 55 de fluide, comme il sera décrit plus loin, c'est à dire du côté de ce volume tampon 55 et en contact avec celui-ci comme représenté sur la figure 2. Les deux parois longitudinales 26, 27 peuvent bien sûr être en matériau isolant et donc solidaires du troisième profilé 43 ce qui procurera une meilleure isolation thermique.

Pour améliorer l'isolation thermique et phonique, il est avantageux, comme cela ressort des figures 1 et 2, que le premier profilé 41 comporte un volume tampon de fluide 55, en général d'air, qui en outre s'ouvre sur la première cavité 22.

Comme représenté sur la figure 3, le montant vertical de cadre 10 dormant d'un côté du châssis est avantageusement identique au montant vertical de cadre 10 dormant de l'autre côté du châssis, dans le cas d'un châssis pour ouvrants coulissant à deux ouvrants comme sur la figure 3, du fait d'une réversibilité avantageuse du montant 10, par simple rotation du profilé autour d'un axe vertical. Ainsi, le montant vertical complet représenté sur la figure 2 est identique au montant vertical opposé du châssis et tourné de 180° l'un par rapport à l'autre autour d'un axe vertical. Il est par ailleurs à noter que le montant central 90 du châssis représenté sur la figure 3 est illustré seulement à titre d'exemple, tout type de montant central connu pouvant être utilisé.

Selon une réalisation préférentielle, la seconde cavité 31 présente une section transversale d'une forme sensiblement en "T", la partie 60 de cette seconde cavité correspondant à la barre horizontale du "T" constituant le fond de la seconde cavité et la partie 61 correspondant à la barre verticale du "T" débouchant sur la seconde ouverture 33 pour recevoir la nervure 24 définie auparavant.

La structure décrite ci-dessus est aussi intéressante par le fait qu'elle permet, comme illustré sur les figures 1 et 2, de prévoir deux premiers joints d'étanchéité 71, 72 agencés de façon qu'ils soient interposés entre les deux parois latérales opposées extérieures de la nervure 24 et les deux parois latérales opposées intérieures de la seconde cavité 31 lorsque la nervure a pénétré dans la seconde cavité. Elle permet de prévoir aussi, mais comme illustré uniquement sur la figure 1 car ils sont plus facilement optionnels, au moins deux seconds joints d'étanchéité 73, 74 respectivement interposés entre les deux parois latérales opposées intérieures de la première cavité 22 et les deux parois latérales opposées extérieures du montant d'ouvrant 12. Il y a lieu de noter que sur la figure 3, des rainures 91, 92 ont été représentées dans les profilés 41 et 42 permettant de fixer respectivement les joints 73 et 74.

De façon préférentielle, le montant d'ouvrant 12, figure 2, sera constitué d'un assemblage d'un quatrième profilé 35 dans lequel est réalisée la seconde cavité 31, d'un cinquième profilé 36 en un matériau thermiquement isolant pour constituer un écran thermique latéral et de moyens 37 pour solidariser entre eux ces quatrième et cinquième profilés. Le cinquième profilé 36 sera avantageusement situé vers le volume tampon de fluide 55. Ce cinquième profilé 36 est avantageusement réalisé en un matériau isolant thermique, comme du polyamide ou analogue, notamment du polyamide chargé en fibre, par exemple en fibre de verre.

Il est précisé que les moyens 37 pour solidariser entre eux les quatrième et cinquième profilés peuvent être de tout type mais avantageusement constitués par au moins par l'un des moyens suivants : sertissage, clipage.

Le montant d'ouvrant ainsi réalisé en un profilé en L métallique et une partie complémentaire en 1 en matériau isolant pour former un profilé de montant d'ouvrant en U présente en outre un avantage particulier de ne pas se cintrer sous l'effet de la différence de température pouvant régner dans la cavité 22 de part et d'autre des parois 26 et 27 lorsque l'ouvrant est en position de fermeture. En effet, cet inconvénient bien connu des montants conventionnels d'ouvrant coulissant à rupture de pont thermique est avantageusement absent de la solution illustrée sur les figures 2 et 3. Ceci est dû au fait que les deux faces opposées du profilé métallique en L 35, dites extérieure et intérieure ne sont pas séparées par un matériau isolant, et présentent donc une température différentielle moins élevée que lorsque ces deux faces sont séparées par un profilé en matériau isolant ; d'où une absence de cintrage ou un cintrage négligeable et ne gênant pas la fermeture de l'ouvrant. Dans l'exemple représenté sur la figure 2, l'isolation thermique du montant vertical du châssis la meilleure, est obtenue par la combinaison des éléments suivants : un montant 12 de l'ouvrant caché au moins en partie ; la présence d'un volume tampon 55 de fluide dans la cavité 22 du dormant ; le profilé isolant 36 de l'ouvrant se trouve vers le volume tampon 55 et à l'entrée de la cavité 22 du dormant ; la présence d'au moins une paroi isolante 26 du cadre dormant ; le profilé 35 en L de l'ouvrant pouvant être métallique sans présenter l'inconvénient du cintrage, et les profilés 41 et 43 du cadre dormant pouvant être métalliques également.

Le vitrage 2 est monté dans le montant de l'ouvrant par exemple par un joint d'étanchéité en U placé dans le U du montant, comme représenté sur la figure 2.

Comme représenté sur les figures 2 et 3, le montant vertical d'ouvrant pourra de préférence être en totalité encastré dans le montant vertical du cadre dormant, en position de fermeture, c'est à dire encastré sur toute sa largeur ou quasiment sur toute sa largeur, les joints 73 et 74 portant alors le cas échéant sur l'extrémité des parois latérales opposées extérieures du montant d'ouvrant 12, l'une constituée par le profilé métallique 35, l'autre par le profilé isolant 36. Mais il y a lieu de noter qu'une pénétration ou encastrement partiel de la largeur du montant de l'ouvrant peut être également réalisé, selon l'esthétique recherchée.

A la description faite ci-dessus il apparaît à l'évidence que le châssis selon l'invention présente une bonne isolation thermique et phonique, tout en présentant un aspect esthétique non négligeable puisque tous les montants peuvent être en tout ou partie cachés derrière les murs des bâtiments.

## Revendications

1. Châssis de porte ou fenêtre comportant un cadre (1) et un ouvrant (2) monté en coulissement dans ledit cadre, ledit cadre (1) comprenant au moins un montant de cadre (10) défini suivant une direction perpendiculaire à la direction du coulissement (11) de l'ouvrant (2) et ledit ouvrant (2) comportant, sur un de ses côtés en regard du montant de cadre (10), un montant d'ouvrant (12) défini suivant une direction perpendiculaire à la direction du coulissement (11) dudit ouvrant (2), ledit montant d'ouvrant (12) ayant une section transversale définie dans un plan perpendiculaire à sa direction, de forme générale sensiblement rectangulaire,
**caractérisé par le fait que**:
• ledit montant de cadre (10) comporte :
* une première cavité longitudinale (22) débouchant par une première ouverture (23) sur la face (21) du montant de cadre (10) en regard du montant d'ouvrant (12), la largeur de ladite première ouverture (23) étant au moins égale à la largeur de la section transversale dudit montant d'ouvrant (12), et
* une nervure (24) réalisée en saillie sur le fond (25) de ladite première cavité (22), ladite nervure ayant une largeur inférieure à celle de ladite première cavité (22),
• ledit montant de cadre (10) étant formé de trois profilés longitudinaux, un premier profilé dit extérieur (41), un deuxième profilé dit intérieur (42) et un troisième profilé de liaison (43) pour solidariser les deux dits premier et deuxième profilés (41, 42), ledit troisième profilé (43) étant en un matériau thermiquement isolant, et que
• ledit montant d'ouvrant (12) comporte une seconde cavité longitudinale (31) débouchant par une seconde ouverture (33) sur sa face (30) en regard du montant de cadre (10), la largeur de ladite seconde ouverture étant au moins égale à la largeur de ladite nervure en saillie (24),
• lesdites première et seconde cavités (22, 31) et nervure (24) étant agencées les unes par rapport aux autres de façon que, lorsque l'ouvrant se déplace selon ladite direction de coulissement (11) dans le sens du rapprochement du montant d'ouvrant (12) vers le montant de cadre (10), le montant d'ouvrant (12) pénètre dans la première cavité (22) et la nervure (24) pénètre dans la seconde cavité (31), et que
• le premier profilé (41) comporte un volume tampon de fluide (55) s'ouvrant sur la première cavité (22).

2. Châssis selon la revendication 1, **caractérisé par le fait que** ladite nervure (24) a une hauteur inférieure à la profondeur de ladite première cavité (22), et que la seconde cavité (31) a une profondeur inférieure à celle de la première cavité.

3. Châssis selon la revendication 1 ou 2, **caractérisé par le fait que** ledit troisième profilé (43) est un profilé à deux barrettes parallèles (51, 52) en matériau thermiquement isolant, ces deux barrettes étant montées en coopération de fixation respectivement avec les deux dits premier et deuxième profilés (41, 42).

4. Châssis selon la revendication 3, **caractérisé par le fait que** ladite nervure (24) est formée de deux parois longitudinales (26, 27) sensiblement perpendiculaires au fond (25) de ladite première cavité (22) et respectivement solidaires du troisième profilé (43) et du deuxième profilé (42).

5. Châssis selon l'une des revendications précédentes, **caractérisé par le fait que** ledit montant d'ouvrant (12) est constitué d'un quatrième profilé (35) dans lequel est réalisée ladite seconde cavité (31), d'un cinquième profilé (36) en un matériau thermiquement isolant pour constituer un écran thermique latéral, et de moyens (37) pour solidariser entre eux les quatrième et cinquième profilés, ledit cinquième profilé étant situé vers ledit volume tampon de fluide (55).

6. Châssis selon l'une des revendications précédentes, **caractérisé par le fait que** la seconde cavité (31) a une section transversale d'une forme sensiblement en "T", la partie (60) de cette seconde cavité correspondant la barre horizontale du "T" constituant le fond de ladite seconde cavité, la partie (61) correspondant à la barre verticale du "T" débouchant sur ladite seconde ouverture (33).

7. Châssis selon l'une des revendications précédentes, **caractérisé par le fait qu'**il comporte au moins deux premiers joints d'étanchéité (71, 72) agencés de façon qu'ils soient interposés entre les deux parois latérales opposées extérieures de la nervure (24) et les deux parois latérales opposées intérieures de ladite seconde cavité (31) lorsque la nervure a pénétré dans la seconde cavité.

8. Châssis selon l'une des revendications précédentes, **caractérisé par le fait qu'**il comporte au moins deux seconds joints d'étanchéité (73, 74) respectivement interposés entre les deux parois latérales opposées intérieures de la première cavité (22) et les deux parois latérales opposées extérieures du montant d'ouvrant (12).

9. Châssis selon l'une des revendications précédentes quand elle dépend de la revendication 4, **caractérisé par le fait qu'**au moins l'une des deux parois longitudinales (26, 27) est en un matériau isolant.

10. Châssis selon la revendication 9, **caractérisé par le fait que** la paroi longitudinale (26) solidaire du troisième profilé (43) est en un matériau isolant.

11. Châssis selon les revendications 1 et 10, **caractérisé par le fait que** la paroi longitudinale (26) en matériau isolant solidaire du troisième profilé (43) est située vers ledit volume tampon (55) de fluide.

12. Châssis selon la revendication 10, **caractérisé par le fait que** les moyens (37) pour solidariser entre eux les quatrième et cinquième profilés sont constitués par au moins par l'un des moyens suivants : sertissage, clipage.

## Claims

1. Frame of a door or window comprising a frame (1) and a leaf (2) mounted slidably in said frame, the said frame (1) comprising at least one drift post (10) defined in a direction perpendicular to the direction of sliding (11) of the leaf (2) and the said leaf (2) comprising, on one of its sides facing the drift post (10), an leaf post (12) defined in a direction perpendicular to the direction of sliding (11) of said leaf (2), the said leaf post (12) having a transverse cross-section defined in a plane perpendicular to its direction, substantially rectangular in general shape, **characterised in that**:
• the said drift post (10) comprises:
* a first longitudinal cavity (22) emerging by a first opening (23) onto the face (21) of the drift post (10) facing the leaf post (12), the width of said first opening (23) being at least equal to the width of the transverse cross-section of said leaf post (12), and
* a rib (24) formed so as to project from the base (25) of said first cavity (22), the said rib having a width smaller than that of said first cavity (22),
• the said drift post (10) being formed from three longitudinal sections, a first so-called outer section (41), a second so-called inner section (42) and a third connecting section (43) for integrally securing the said two first and second sections (41, 42), the said third section (43) being made of a thermally insulating material, and **in that**
• the said leaf post (12) comprises a second longitudinal cavity (31) emerging via a second opening (33) on its face (30) facing the drift post (10), the width of the second opening being at least equal to the width of the projecting rib (24),
• the said first and second cavities (22, 31) and rib (24) being arranged one in relation to the other in a manner such that when the leaf moves in the said direction of sliding (11) whereby the leaf post (12) moves towards the drift post (10), the leaf post (12) penetrates into the first cavity (22) and the rib (24) penetrates into the second cavity (31), and **in that**
• the first section (41) includes a fluid buffer volume (55) opening onto the first cavity (22).

2. Frame according to claim 1, **characterised in that** the said rib (24) has a height smaller than the depth of the said first cavity (22), and the second cavity (31) has a depth smaller than that of the first cavity.

3. Frame according to claim 1 or 2, **characterised in that** the said third section (43) is a section with two parallel webs (51, 52) made of a thermally insulating material, these two webs being mounted so as to cooperate in attachment respectively with the said two first and second sections (41, 42).

4. Frame according to claim 3, **characterised in that** the said rib (24) is formed by two longitudinal walls (26, 27) substantially perpendicular to the base (25) of the said first cavity (22) and respectively integral with the third section (43) and the second section (42).

5. Frame according to any one of the preceding claims, **characterised in that** the said leaf post (12) is comprised of a fourth section (35) wherein is formed the said second cavity (31), a fifth section (36) made of a thermally insulating material to form a lateral thermal barrier, and means (37) for securing the fourth and fifth sections together, the said fifth section being located towards the said fluid buffer volume (55).

6. Frame according to any one of the preceding claims, **characterised in that** the second cavity (31) has a substantially "T" shaped transverse cross-section, the portion (60) of this second cavity corresponding to the horizontal bar of the "T" forming the bottom of said second cavity, the portion (61) corresponding to the vertical bar of the "T" emerging on the said second opening (33).

7. Frame according to any one of the preceding claims, **characterised in that** it comprises at least two first seals (71, 72) arranged in a manner such that they are interposed between the two outer opposite sidewalls of the rib (24) and the two inner opposite sidewalls of the said second cavity (31) when the rib has penetrated into the second cavity.

8. Frame according to any one of the preceding claims, **characterised in that** it comprises at least two second seals (73, 74) respectively interposed between the two inner opposite sidewalls of the first cavity (22) and the outer opposite sidewalls of the leaf post (12).

9. Frame according to any one of the preceding claims when it depends on claim 4, **characterised in that** at least one of the two longitudinal walls (26, 27) is made of an insulating material.

10. Frame according to claim 9, **characterised in that** the longitudinal wall (26) integral with the third section (43) is made of an insulating material.

11. Frame according to claims 1 and 10, **characterised in that** the longitudinal wall (26) made of an insulating material integral with the third section (43) is located towards the said fluid buffer volume (55).

12. Frame according to claim 10, **characterised in that** the means (37) for attaching the fourth and fifth sections together are formed by at least one of the following means: crimping, clipping.

## Patentansprüche

1. Tür- oder Fensterzarge, mit einem Rahmen (1) und einem Tür- oder Fensterflügel (2), der in dem Rahmen verschiebbar gelagert ist, wobei der Rahmen (1) zumindest einen Rahmenschenkel (10) aufweist, der in einer Richtung senkrecht zur Verschieberichtung (11) des Flügels (2) definiert ist, und der Flügel (2) an einer seiner dem Rahmenschenkel (10) gegenüberliegenden Seiten einen Flügelschenkel (12) aufweist, der in einer Richtung senkrecht zur Verschieberichtung (11) des Flügels (2) definiert ist, wobei der Flügelschenkel (12) einen Querschnitt aufweist, der in einer Ebene senkrecht zu seiner Richtung definiert ist und eine im wesentlichen rechteckförmige Gestalt aufweist, **dadurch gekennzeichnet, dass**:
- der Rahmenschenkel (10) aufweist:
* eine erste Längsausnehmung (22), die über eine erste Öffnung (23) an der Stirnseite (21) des Rahmenschenkels (10) dem Flügelschenkel (12) gegenüberliegend ausmündet, wobei die Breite der ersten Öffnung (23) zumindest gleich der Breite des Querschnitts des Flügelschenkels (12) ist, und
* eine Rippe (24), die am Boden (25) der ersten Ausnehmung (22) vorspringend ausgebildet ist, wobei die Rippe eine kleinere Breite als die erste Ausnehmung (22) aufweist,
- wobei der Rahmenschenkel (10) aus drei Längsprofilen gebildet ist, nämlich einem ersten Profil, Außenprofil (41) genannt, einem zweiten Profil, Innenprofil (42) genannt, und einem dritten Profil (43) zum festen Verbinden der beiden Profile, nämlich des ersten und des zweiten Profils (41, 42), wobei das dritte Profil (43) aus einem wärmeisolierenden Material besteht, und dass
- der Flügelschenkel (12) eine zweite Längsausnehmung (31) aufweist, die über eine zweite Öffnung (33) an seiner Stirnseite (30) dem Rahmenschenkel (10) gegenüberliegend ausmündet, wobei die Breite der zweiten Öffnung zumindest gleich der Breite der vorstehenden Rippe (24) ist,
- wobei die erste und die zweite Ausnehmung (22, 31) und die Rippe (24) so zueinander angeordnet sind, dass dann, wenn der Flügel sich in der Verschieberichtung (11) in Richtung der Annäherung des Flügelschenkels (12) zum Rahmenschenkel (10) hin verlagert, der Flügelschenkel (12) in die erste Ausnehmung (22) und die Rippe (24) in die zweite Ausnehmung (31) eingreift, und dass
- das erste Profil (41) ein Fluidpuffervolumen (55) aufweist, dass sich zur ersten Ausnehmung (22) hin öffnet.

2. Zarge nach Anspruch 1,
**dadurch gekennzeichnet,**
**dass** die Rippe (24) eine Höhe kleiner als die Tiefe der ersten Ausnehmung (22) aufweist und dass die zweite Ausnehmung (31) eine Tiefe kleiner als die der ersten Ausnehmung aufweist.

3. Zarge nach Anspruch 1 oder 2,
**dadurch gekennzeichnet,**
**dass** das dritte Profil (43) ein Profil mit zwei parallelen Stegen (51, 52) aus wärmeisolierendem Material ist, wobei diese beiden Stege kraftschlüssig an den beiden Profilen, nämlich dem ersten und dem zweiten (41, 42), montiert sind.

4. Zarge nach Anspruch 3,
**dadurch gekennzeichnet,**
**dass** die Rippe (24) aus zwei Längswandungen (26, 27) gebildet ist, die im Wesentlichen senkrecht zum Boden (25) der ersten Ausnehmung (22) verlaufen und mit dem dritten Profil (43) und mit dem zweiten Profil (42) fest verbunden sind.

5. Zarge nach einem der vorangehenden Ansprüche,
**dadurch gekennzeichnet,**
**dass** der Flügelschenkel (12) aus einem vierten Profil (35) besteht, in welchem die zweite Ausnehmung (31) ausgebildet ist, sowie aus einem fünften Profil (36) aus wärmeisolierendem Material, um einen seitlichen Hitzeschild zu bilden, sowie aus Mitteln (37) zum festen Verbinden des vierten und des fünften Profils miteinander, wobei das fünfte Profil zum Fluidpuffervolumen (55) hin liegt.

6. Zarge nach einem der vorangehenden Ansprüche,
**gekennzeichnet**,
dass die zweite Ausnehmung (31) einen im wesentlichen T-förmigen Querschnitt hat, wobei der dem horizontal verlaufenden Steg der T-Form entsprechende Abschnitt (60) dieser zweiten Ausnehmung den Boden der zweiten Ausnehmung bildet, und der dem vertikalen Steg der T-Form entsprechende Abschnitt (61) zur zweiten Öffnung (33) hin ausmündet.

7. Zarge nach einem der vorangehenden Ansprüche,
**dadurch gekennzeichnet,**
**dass** sie zumindest zwei erste Dichtungen (71, 72) aufweist, die so angeordnet sind, dass sie zwischen die beiden entgegengesetzten äußeren Seitenwandungen der Rippe (24) und die beiden entgegengesetzten inneren Seitenwandungen der zweiten Ausnehmung (31) eingefügt werden, wenn die Rippe in die zweite Ausnehmung eingetreten ist.

8. Zarge nach einem der vorangehenden Ansprüche,
**dadurch gekennzeichnet,**
**dass** sie zumindest zwei zweite Dichtungen (73, 74) aufweist, die zwischen die beiden entgegengesetzten inneren Seitenwandungen der ersten Ausnehmung (22) und zwischen die beiden entgegengesetzten äußeren Seitenwandungen des Flügelschenkels (12) eingefügt sind.

9. Zarge nach einem der vorangehenden Ansprüche in Abhängigkeit von Anspruch 4,
**dadurch gekennzeichnet,**
**dass** zumindest eine der beiden Längswandungen (26, 27) aus einem Isolier material besteht.

10. Zarge nach Anspruch 9,
**dadurch gekennzeichnet,**
**dass** die fest mit dem dritten Profil (43) verbundene Längswand (26) aus einem Isoliermaterial besteht.

11. Zarge nach Ansprüche 1 und 10,
**dadurch gekennzeichnet,**
**dass** die fest mit dem dritten Profil (43) verbundene Längswand (26) aus Isoliermaterial zum Fluidpuffervolumen (55) hin liegt.

12. Zarge nach Anspruch 10,
**dadurch gekennzeichnet,**
**dass** die Mittel (37) zum festen Verbinden des vierten und des fünften Profils miteinander aus zumindest einem der nachfolgenden Mittel bestehen: Bördelung, Clipverbindung.
